# EUROPÄISCHE PATENTSCHRIFT

(11) **EP 2 652 299 B1**
(45) Veröffentlichungstag und Bekanntmachung des Hinweises auf die Patenterteilung: **23.08.2017**
(21) Anmeldenummer: 11788127.6
(22) Anmeldetag: 23.11.2011
(51) Int. Cl.: F02D 41/20

(54) **VERFAHREN ZUM BETREIBEN EINER KRAFTSTOFFEINSPRITZANLAGE EINER BRENNKRAFTMASCHINE**
METHOD FOR OPERATING A FUEL INJECTION SYSTEM OF AN INTERNAL COMBUSTION ENGINE
PROCÉDÉ POUR FAIRE FONCTIONNER UN SYSTÈME D'INJECTION DE CARBURANT D'UN MOTEUR À COMBUSTION INTERNE

(30) Priorität: 15.12.2010 DE 102010063099
(43) Veröffentlichungstag der Anmeldung: 23.10.2013
(73) Patentinhaber: Robert Bosch GmbH, 70442 Stuttgart (DE)
(72) Erfinder: RODRIGUEZ-AMAYA, Nestor, 70372 Stuttgart (DE); RUTHARDT, Siegfried, 71155 Altdorf (DE); STOECKLEIN, Wolfgang, 71332 Waiblingen (DE); BERGHAENEL, Bernd, 75428 Illingen (DE); BEIER, Marco, 70469 Stuttgart-Feuerbach (DE); RAPP, Holger, 71254 Ditzingen (DE)
(86) Internationale Anmeldenummer: PCT/EP2011/070784
(87) Internationale Veröffentlichungsnummer: WO 2012/079933

(56) Entgegenhaltungen:
- EP-A2- 1 544 446
- DE-A1- 19 607 073
- DE-A1-102008 044 144

## Beschreibung

### Stand der Technik

Die Erfindung betrifft ein Verfahren zum Betreiben einer Kraftstoffeinspritzanlage einer Brennkraftmaschine nach dem Oberbegriff des Anspruchs 1. Injektoren zur Einspritzung von Kraftstoff sind allgemein bekannt. Durch das Ansteuern eines Aktors, beispielsweise eines Magnet- oder Piezo-Aktors, wird ein Schaltventil bewegt. Das Schaltventil steht mit einer Düsennadel in einer hydraulischen Verbindung, wobei die Düsennadel in Abhängigkeit von dem Zustand des Schaltventils den Injektor öffnet oder schließt.

Des Weiteren ist es bekannt, dass ein Ansteuerstartzeitpunkt und Ansteuerendzeitpunkt der Ansteuerung des Aktors ermittelt wird. Die Ermittlung eines Schließzeitpunkts des Schaltventils ist aus DE 10 2008 044 144 A1, DE 3 609 599 A1 oder DE 3 843 138 A1 bekannt.

### Offenbarung der Erfindung

Das der Erfindung zu Grunde liegende Problem wird durch ein Verfahren nach dem Anspruch 1 gelöst. Vorteilhafte Weiterbildungen sind in den Unteransprüchen angegeben. Für die Erfindung wichtige Merkmale finden sich ferner in der nachfolgenden Beschreibung und in den Zeichnungen, wobei die Merkmale sowohl in Alleinstellung als auch in unterschiedlichen Kombinationen für die Erfindung wichtig sein können, ohne dass hierauf nochmals explizit hingewiesen wird.

Das Verfahren ermöglicht vorteilhaft durch die Ermittlung einer Öffnungsverzugszeitdauer der Düsennadel eine genaue Ermittlung der durch den Injektor eingespritzten Kraftstoffmenge. Die Öffnungsverzugszeitdauer beginnt zu einem Ansteuerbeginnzeitpunkt, der den Beginn der Ansteuerung des Aktors des Injektors markiert, und endet mit dem Öffnungszeitpunkt der Düsennadel. Die Öffnungsverzugszeitdauer der Düsennadel wird vorteilhaft in Verbindung mit einer minimalen Ansteuerzeitdauer ermittelt, wobei die minimale Ansteuerzeitdauer der Ansteuerzeitdauer für den Aktor entspricht, bei der sich der Injektor gerade nicht öffnet. Die minimale Ansteuerzeitdauer wird aus einer Funktion ermittelt, die die Ansteuerzeitdauer mit einer weiteren Zeitdauer verknüpft. Diese so entsprechend genauer bestimmte eingespritzte Kraftstoffmenge kann wiederum in weitere Berechnungen einfließen. Insgesamt trägt das Verfahren dazu bei, die Steuerung bzw. Regelung der Brennkraftmaschine zu verbessern und entsprechend führt das Verfahren dazu, dass Kraftstoff eingespart werden kann und Schadstoffemissionen weiter gesenkt werden können.

In einer vorteilhaften Ausführungsform des Verfahrens ist die weitere Zeitdauer eine Schließzeitdauer der Düsennadel, die bei einem Schließzeitpunkt des Schaltventils beginnt. Der Schließzeitpunkt des Schaltventils entspricht einem Übergang der Düsennadel in eine Schließbewegung. Damit fließt der bekannte Schließzeitpunkt des Schaltventils in die Ermittlung des Öffnungszeitpunkts der Düsennadel mit ein.

In einer vorteilhaften Ausführungsform des Verfahrens ist die weitere Zeitdauer eine Schließverzugszeitdauer, die bei einem Ansteuerendzeitpunkt der Ansteuerung des Aktors beginnt. Ist beispielsweise der Schließzeitpunkt des Schaltventils nicht verfügbar, so kann vorteilhaft dieser bekannte Ansteuerendzeitpunkt bzw. die bekannte Schließverzugszeitdauer in die Ermittlung des Öffnungszeitpunkts der Düsennadel einfließen.

In einer vorteilhaften Ausführungsform des Verfahrens werden Wertepaare aus der Ansteuerzeitdauer und der weiteren Zeitdauer, d.h. der Schließzeitdauer oder der Schließverzugszeitdauer, ermittelt. Beispielsweise mittels linearer Regression wird die Funktion aus den Wertepaaren ermittelt. Die Annahme eines linearen Zusammenhangs zwischen der Ansteuerzeitdauer und der weiteren Zeitdauer vereinfacht damit die Ermittlung der Funktion.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind. Es werden für funktionsäquivalente Größen in allen Figuren auch bei unterschiedlichen Ausführungsformen die gleichen Bezugszeichen verwendet.

Nachfolgend werden beispielhafte Ausführungsformen der Erfindung unter Bezugnahme auf die Zeichnung erläutert. In der Zeichnung zeigen:
- Figur 1: ein schematischer Schnitt durch einen Piezo-Injektor;
- Figur 2a: ein schematisch dargestelltes Schaltventil in einer Startposition;
- Figur 2b: das schematisch dargestellte Schaltventil in einem Zustand "Öffnen";
- Figur 2c: das schematisch dargestellte Schaltventil in einem Zustand "Schließen";
- Figur 3: ein Zeitdiagramm mit einem schematisch dargestellten Stromverlauf einer Ansteuerung eines Magnet-Aktors, einem schematisch dargestellten Hubverlauf des Schaltventils und einem schematisch dargestellten Hubverlauf einer Düsennadel;
- Figur 4: ein Zeitdiagramm mit einem schematisch dargestellten Spannungsverlauf einer Ansteuerung eines Piezo-Aktors, dem schematisch dargestellten Hubverlauf des Schaltventils und dem schematisch dargestellten Hubverlauf einer Düsennadel;
- Figur 5: ein schematisch dargestelltes Ansteuerzeitdauer-Schließzeitdauer-Diagramm;
- Figur 6: ein schematisches Ablaufdiagramm; und
- Figur 7: ein schematisches Blockdiagramm.

Der in Figur 1 gezeigte Piezo-Injektor 100 dient zur Einspritzung von Kraftstoff in einen nicht dargestellten Brennraum einer Brennkraftmaschine. Der Piezo-Injektor 100 ist Teil einer Kraftstoffeinspritzanlage der Brennkraftmaschine. Beispielsweise arbeitet diese Kraftstoffeinspritzanlage nach dem sogenannten Common-Rail-Verfahren. Die Zuführung von Kraftstoff durch den Piezo-Injektor 100 wird von einem Piezo-Aktor 10 gesteuert, der über ein Steuergerät mit einer elektrischen Spannung angesteuert wird. In Abhängigkeit von der Spannung verändert sich die Ausdehnung des Piezo-Aktors 10 in Längsrichtung, d.h. entlang der Längsachse des Piezo-Injektors 100. Der Piezo-Aktor 10 ist über einen hydraulischen Koppler 11 mit einem Schaltventil 12 verbunden. Der Piezo-Aktor 10 beaufschlagt das Schaltventil 12 mit einer Hubbewegung. Über das Schaltventil 12 wird hydraulisch die Bewegung einer Düsennadel 14 in Längsrichtung gesteuert, so dass die Düsennadel 14 den Piezo-Injektor 100 öffnet oder schließt und damit Kraftstoff in den Brennraum zumisst. Durch die Hubbewegung des Schaltventils 12 wird der Piezo-Injektor 100 mittels der Düsennadel 14 geöffnet und wieder geschlossen. Der Piezo-Aktor 10, der hydraulischen Koppler 11 sowie das Schaltventil 12 werden nachfolgend auch Stellerkette 13 genannt. Alternativ zu dem Piezo-Aktor 10 in Figur 1 kann auch ein Magnet-Aktor dazu verwendet werden, das Schaltventil 12 mit einer Hubbewegung zu beaufschlagen.

Die Figuren 2a, 2b und 2c zeigen schematisch ein hydraulisches System, welches mit Kraftstoff gefüllt ist. Das hydraulische System zwischen dem Schaltventil 12 und der Düsennadel 14 der Figur 1 dient zur Steuerung der Bewegung der Düsennadel 14 mittels des Schaltventils 12. Das hydraulische System gemäß den Figuren 2a, 2b und 2c ist jedoch nicht auf die Betätigung bzw. den Betrieb mittels eines Piezo-Aktors 10 gemäß der Figur 1 beschränkt, sondern kann alternativ auch mit dem genannten Magnet-Aktor oder einem anderen Aktor-Typ betrieben werden. Weiterhin sind ein Ablauf 15, ein Zulauf 16, ein Absteuerraum 17, eine Ventilkammer 18, eine Steuerkammer 19 und ein Druckraum 20 gezeigt. Die Ventilkammer 18 ist mit der Steuerkammer 19 über eine Verbindungsleitung 21 verbunden. Die Verbindungsleitung 21 besitzt eine Ablaufdrossel 22. Die Steuerkammer 19 ist mit dem Druckraum 20 über eine Verbindungsleitung 23 verbunden. Die Verbindungsleitung 23 besitzt eine Zulaufdrossel 24. In dem Absteuerraum 17 der Figur 2a ist ein Lecköldruck Pleak und in dem Druckraum 20 ist ein Raildruck Prail vorhanden.

In Figur 2a befindet sich der Piezo-Injektor 100 im Startzustand, wobei das Schaltventil 12 verschlossen ist. Daher herrscht im Absteuerraum 17 der durch den Ablauf 15 bestimmte Lecköldruck Pleak. Im restlichen System herrscht der über den Zulauf 16 erreichte Raildruck Prail.

Wird der Piezo-Aktor 10 aufgeladen, so dehnt sich dieser in Längsrichtung aus. Alternativ führt eine entsprechende Ansteuerung des erläuterten Magnet-Aktors oder eines anderen Aktor-Typs zu einer entsprechenden Kraftwirkung auf das Schaltventil 12 und so zu einer Hubbewegung des Schaltventils 12. Es wird über die Stellerkette 13 das Schaltventil 12 mit einem entsprechenden Hub beaufschlagt und damit, entsprechend Figur 2b, in eine Bewegungsrichtung r1 geöffnet. Dadurch ändern sich die Drücke innerhalb des hydraulischen Systems wie folgt: Durch das Öffnen des Schaltventils 12 werden der Absteuerraum 17 und die Ventilkammer 18 verbunden, so dass der Druck in der Ventilkammer 18 von dem Raildruck Prail auf einen Druck etwas oberhalb des Lecköldrucks Pleak sinkt. Aus der Steuerkammer 19 fließt entsprechend ausgehend vom höheren Druck Prail in der Steuerkammer 19 Kraftstoff über die Ablaufdrossel 22 in Richtung f1 ab und der Druck in der Steuerkammer 19 sinkt ausgehend vom bisherigen Raildruck Prail auf einen Zwischendruck Pz1. Für den Zwischendruck Pz1 gilt: Prail > Pz1 > Pleak. Gleichzeitig fließt durch die Verbindungsleitung 23 Kraftstoff in Richtung f2 nach und beeinflusst den Druck in der Steuerkammer 19.

Das Öffnen des Schaltventils 12 führt in der Steuerkammer 19 somit zu einem Druckabfall, welcher bewirkt, dass sich die Düsennadel 14 nach oben in die Bewegungsrichtung r2 bewegt. Diese Bewegungsrichtung r2 der Düsennadel 14 bedeutet ein Öffnen des Piezo-Injektors 100 zur Kraftstoffeinspritzung.

Zum Verschließen des Piezo-Injektors 100 und damit der Beendigung der Kraftstoffeinspritzung nach Figur 2c wird der Piezo-Aktor 10 entladen und verkleinert sich daher in Längsrichtung. Alternativ führt eine entsprechende Ansteuerung des erläuterten Magnet-Aktors oder eines anderen Aktor-Typs zum Ende der Kraftwirkung auf das Schaltventil 12 und so zu einer Rückstellbewegung desselben. Über die Stellerkette 13 wird das Schaltventil 12 entsprechend mit einem Hub beaufschlagt und es bewegt sich in Bewegungsrichtung r3 hin zur einer Schließposition. Dadurch kann weniger bis kein Kraftstoff mehr über den Ablauf 15 abfließen. Ebenso verringert sich der Fluss durch die Verbindungsleitung 21. Durch die Verbindungsleitung 23 fließt Kraftstoff in Richtung f3 nach und bewirkt, dass sich die Düsennadel 14 in die Bewegungsrichtung r4 bewegt und den Piezo-Injektor 100 verschließt.

Danach kann sich bei dem geschlossenen Schaltventil 12 wieder ein Zustand nach Figur 2a ausbilden.

Figur 3 zeigt ein Zeitdiagramm 200 mit einem schematisch dargestellten Stromverlauf 20 einer Ansteuerung eines Magnet-Aktors zur Öffnung des Schaltventils 12, einem schematisch dargestellten Hubverlauf 30 des Schaltventils 12 und einem schematisch dargestellten Hubverlauf 40 der Düsennadel 14. Der Stromverlauf 20 ist einer Stromachse I zugeordnet, wobei auf der Stromachse I ein erster Stromwert I1, ein zweiter Stromwert I2 und ein dritter Stromwert I3 aufgetragen sind. Der zweite Stromwert I2 ist größer als der erste Stromwert I1. Der dritte Stromwert I3 ist größer als der zweite Stromwert I2. Der Hubverlauf 30 des Schaltventils 12 ist einer Ventilhubachse hS zugeordnet, wobei auf der Ventilhubachse hS ein erster Ventilhubwert hS1 und ein zweiter Ventilhubwert hS2 aufgetragen sind. Der zweite Ventilhubwert hS2 ist größer als der erste Ventilhubwert hS1. Der Hubverlauf 40 der Düsennadel 14 ist einer Nadelhubachse hN zugeordnet, wobei auf der Nadelhubachse hN ein erster Nadelhubwert hN1 und ein zweiter Nadelhubwert hN2 aufgetragen sind. Der zweite Nadelhubwert hN2 ist größer als der erste Nadelhubwert hN1. Der Stromverlauf 20, der Hubverlauf 30 des Schaltventils 12 und der Hubverlauf 40 der Düsennadel 14 beziehen sich jeweils auf eine gemeinsame Zeitachse t.

Zu einem Ansteuerstartzeitpunkt t0 befindet sich der Stromverlauf 20 bei dem ersten Stromwert I1. Zwischen dem Ansteuerstartzeitpunkt t0 und einem Zeitpunkt t1 steigt der Stromverlauf 20 ausgehend von dem ersten Stromwert I1 über den zweiten Stromwert I2 auf den dritten Stromwert 13. Zwischen dem Zeitpunkt t1 und einem Zeitpunkt t5 befindet sich der Stromverlauf 20 bei dem dritten Stromwert 13. Zwischen dem Zeitpunkt t5 und einem Zeitpunkt t6 sinkt der Stromverlauf 20 von dem dritten Stromwert I3 auf den zweiten Stromwert 12. Zwischen dem Zeitpunkt t6 und einem Ansteuerendzeitpunkt t7 verweilt der Stromverlauf 20 bei dem zweiten Stromwert 12. Zwischen dem Ansteuerendzeitpunkt t7 und einem Zeitpunkt t8 sinkt der Stromverlauf 20 von dem zweiten Stromwert I2 auf den ersten Stromwert I1. Der Ansteuerstartzeitpunkt t0 und der Ansteuerendzeitpunkt t7 definieren eine Ansteuerzeitdauer d_{active}. Zu einer alternativen Definition der Ansteuerzeitdauer d_{active} kann beispielsweise anstatt des Ansteuerstartzeitpunktes t0 der Zeitpunkt t1 gewählt werden. Ebenso kann zu einer alternativen Definition der Ansteuerzeitdauer d_{active} anstatt des Ansteuerendzeitpunktes t7 der Zeitpunkt t8 gewählt werden. Die Definition der Ansteuerzeitdauer d_{active} entspricht damit allgemein einer Zeitdauer, während der ein gewisser Energiezustand, gekennzeichnet durch Strom bzw. Spannung in einem Aktor, beispielsweise dem Magnet-Aktor vorliegt.

Zwischen dem Ansteuerstartzeitpunkt t0 und einem Öffnungszeitpunkt t2 des Schaltventils 12 befindet sich der Hubverlauf 30 bei dem ersten Ventilhubwert hS1. Zwischen dem Öffnungszeitpunkt t2 und einem Zeitpunkt t3 steigt der Hubverlauf 30 von dem ersten Ventilhubwert hS1 auf den zweiten Ventilhubwert hS2. Zwischen dem Zeitpunkt t3 und einem Zeitpunkt t9 befindet sich der Hubverlauf 30 bei dem zweiten Ventilhubwert hS2. Zwischen dem Zeitpunkt t9 und einem Schließzeitpunkt t10 des Schaltventils 12 fällt der Hubverlauf 30 von dem zweiten Ventilhubwert hS2 auf den ersten Ventilhubwert hS1. Zwischen dem Schließzeitpunkt t10 und einem Zeitpunkt t11 ist ein Hubverlauf 32 des Schaltventils 12 gezeigt, wobei der Hubverlauf 32 bis zur Mitte des Intervalls zwischen dem Schließzeitpunkt t10 und dem Zeitpunkt t11 ausgehend von dem ersten Ventilhubwert hS1 ansteigt und bis zum Zeitpunkt t11 zu dem ersten Ventilhubwert hS1 zurück fällt. Der Hubverlauf 32 entspricht einem Prellverhalten des Schaltventils 12, wobei das Schaltventil 12 zu dem Schließzeitpunkt t10 und erneut zu dem Zeitpunkt t11 auf einen Anschlag trifft.

Zwischen dem Ansteuerstartzeitpunkt t0 und dem Öffnungszeitpunkt t2 des Schaltventils 12 befindet sich der Hubverlauf 30 bei dem ersten Ventilhubwert hS1, was dem geschlossenen Zustand des Schaltventils 12 in Figur 2a entspricht. Der Hubverlauf 30 steigt zwischen dem Öffnungszeitpunkt t2 und dem Zeitpunkt t3 von dem ersten Ventilhubwert hS1 auf den zweiten Ventilhubwert hS2, was in Figur 2b dem Öffnen des Schaltventils 12 in die Bewegungsrichtung r1 entspricht. Zwischen dem Zeitpunkt t9 und dem Schließzeitpunkt t10 fällt der Hubverlauf 30 von dem zweiten Ventilhubwert hS2 auf den ersten Ventilhubwert hS1, was in Figur 2c dem Schließen des Schaltventils 12 in die Bewegungsrichtung r3 entspricht. Befindet sich der Hubverlauf 30 bei dem ersten Ventilhubwert hS1, so ist das Schaltventil 12 verschlossen. Befindet sich der Hubverlauf 30 bei dem zweiten Ventilhubwert hS2, so ist das Schaltventil 12 geöffnet.

Der Hubverlauf 40 der Düsennadel 14 befindet sich zwischen dem Ansteuerstartzeitpunkt t0 und einem Öffnungszeitpunkt t4 der Düsennadel 14 bei dem ersten Nadelhubwert hN1. Zwischen dem Öffnungszeitpunkt t4 und dem Schließzeitpunkt t10 des Schaltventils 12 steigt der Hubverlauf 40 von dem ersten Nadelhubwert hN1 auf den zweiten Nadelhubwert hN2, wobei der Hubverlauf 40 im Wesentlichen linear ansteigt. Zwischen dem Schließzeitpunkt t10 des Schaltventils 12 und einem Schließzeitpunkt t12 der Düsennadel 14 fällt der Hubverlauf 40 von dem zweiten Nadelhubwert hN2 auf den ersten Nadelhubwert hN1 ab, wobei der Hubverlauf 40 gemäß einer im Wesentlichen linearen Funktion sinkt. Nach dem Schließzeitpunkt t12 der Düsennadel 14 befindet sich der Hubverlauf 40 bei dem ersten Nadelhubwert hN1. Der erste Nadelhubwert hN1 entspricht einem geschlossenen Zustand des Injektors 100, wobei die Düsennadel 14 den Injektor 100 verschließt.

Zwischen dem Öffnungszeitpunkt t4 und dem Schließzeitpunkt t10 steigt der Hubverlauf 40 von dem ersten Nadelhubwert hN1 auf den zweiten Nadelhubwert hN2, was in Figur 2b dem Öffnen der Düsennadel 14 in die Bewegungsrichtung r2 entspricht. Zwischen dem Schließzeitpunkt t10 und dem Schließzeitpunkt t12 fällt der Hubverlauf 40 von dem zweiten Nadelhubwert hN2 auf den ersten Nadelhubwert hN1, was in Figur 2c dem Schließen der Düsennadel 14 in die Bewegungsrichtung r4 entspricht.

Eine Schließzeitdauer d_{close} der Düsennadel 14 beginnt mit dem Schließzeitpunkt t10 des Schaltventils 12 und endet mit dem Schließzeitpunkt t12 der Düsennadel 14. Eine erste Schließverzugszeitdauer d_{c1} beginnt mit dem Ansteuerendzeitpunkt t7 und endet mit dem Schließzeitpunkt t12 der Düsennadel 14. Die Schließzeitdauer d_{close} der Düsennadel 14 und die erste Schließverzugszeitdauer d_{c1} werden allgemein auch als weitere Zeitdauer bezeichnet.

Eine zweite Schließverzugszeitdauer d_{c2} beginnt mit dem Ansteuerendzeitpunkt t7 und endet mit dem Schließzeitpunkt t10 des Schaltventils 12. Eine Öffnungszeitdauer dₒₚₑₙ der Düsennadel 14 beginnt mit dem Öffnungszeitpunkt t4 der Düsennadel 14 und endet mit dem Schließzeitpunkt t10 des Schaltventils 12. Eine Öffnungsverzugszeitdauer dₒ₁ beginnt mit dem Ansteuerstartzeitpunkt t0 und endet mit dem Öffnungszeitpunkt t4 der Düsennadel 14.

Dem Öffnungszeitpunkt t2 ist ein Öffnen des Schaltventils 12 zugeordnet. Dem Öffnungszeitpunkt t4 ist ein Öffnen der Düsennadel 14 zugeordnet. Dem Schließzeitpunkt t10 ist ein Schließen des Schaltventils 12 zugeordnet. Dem Schließzeitpunkt t12 ist ein Schließen der Düsennadel 14 zugeordnet.

Figur 4 zeigt ein Zeitdiagramm 202 mit einem schematisch dargestellten Spannungsverlauf 70 einer Ansteuerung des Piezo-Aktors 10 zur Öffnung des Piezo-Aktors 10, dem schematisch dargestellten Hubverlauf 30 des Schaltventils 12 und dem schematisch dargestellten Hubverlauf 40 der Düsennadel 14. Der Spannungsverlauf 70 ist einer Spannungsachse U zugeordnet, wobei auf der Spannungsachse U ein erster Spannungswert U1 und ein zweiter Spannungswert U2 aufgetragen sind. Der zweite Spannungswert U2 ist größer als der erste Spannungswert U1. Der Hubverlauf 30 des Schaltventils 12 und der Hubverlauf 40 der Düsennadel 14 entsprechen den Verläufen aus dem Zeitdiagram 200 der Figur 3.

Ausgehend von dem Ansteuerstartzeitpunkt t0 steigt der Spannungsverlauf 70 von dem ersten Spannungswert U1 bis zum Zeitpunkt t1 auf den zweiten Spannungswert U2. Zwischen dem Zeitpunkt t1 und dem Zeitpunkt t7 befindet sich der Spannungsverlauf 70 bei dem zweiten Spannungswert U2. Zwischen dem Zeitpunkt t7 und Zeitpunkt t8 sinkt der Spannungsverlauf 70 von dem zweiten Spannungswert U2 auf den ersten Spannungswert U1. Der Ansteuerstartzeitpunkt t0 und der Ansteuerendzeitpunkt t7 definieren die Ansteuerzeitdauer d_{active}. Zu einer alternativen Definition der Ansteuerzeitdauer d_{active} kann beispielsweise anstatt des Ansteuerstartzeitpunktes t0 der Zeitpunkt t1 gewählt werden. Ebenso kann zu einer alternativen Definition der Ansteuerzeitdauer d_{active} anstatt des Ansteuerendzeitpunktes t7 der Zeitpunkt t8 gewählt werden.

Zwischen dem Ansteuerstartzeitpunkt t0 und dem Öffnungszeitpunkt t2 des Schaltventils 12 befindet sich der Hubverlauf 30 bei dem ersten Ventilhubwert hS1, was dem geschlossenen Zustand des Schaltventils 12 in Figur 2a entspricht. Der Hubverlauf 30 steigt zwischen dem Öffnungszeitpunkt t2 und dem Zeitpunkt t3 von dem ersten Ventilhubwert hS1 auf den zweiten Ventilhubwert hS2, was in Figur 2b dem Öffnen des Schaltventils 12 in die Bewegungsrichtung r1 entspricht. Zwischen dem Zeitpunkt t9 und dem Schließzeitpunkt t10 fällt der Hubverlauf 30 von dem zweiten Ventilhubwert hS2 auf den ersten Ventilhubwert hS1, was in Figur 2c dem Schließen des Schaltventils 12 in die Bewegungsrichtung r3 entspricht. Befindet sich der Hubverlauf 30 bei dem ersten Ventilhubwert hS1, so ist das Schaltventil 12 verschlossen. Befindet sich der Hubverlauf 30 bei dem zweiten Ventilhubwert hS2, so ist das Schaltventil 12 geöffnet.

Figur 5 zeigt ein schematisch dargestelltes Ansteuerzeitdauer-Verzugszeitdauer-Diagramm 45 mit einer d_{active}-Achse für die Ansteuerzeitdauer d_{active} und einer zur d_{active} -Achse orthogonalen d_{close} -Achse für die Schließzeitdauer d_{close}. Das Diagramm 45 dient dazu, eine kleinste Ansteuerzeitdauer d_{active, min}, die zu einer Einspritzung führt, exemplarabhängig für einen Injektor zu ermitteln.

Die Funktion f bildet die Schließzeitdauer d_{close} der Düsennadel 14 auf die Ansteuerzeitdauer d_{active} bzw. die Ansteuerzeitdauer d_{active} auf die Schließzeitdauer d_{close} ab. Für die Funktion f wird ein nahezu linearer Zusammenhang zwischen der Schließzeitdauer d_{close} und der Ansteuerzeitdauer d_{active} angenommen. Die Funktion f ist daher eine im Wesentlichen lineare Funktion. Die Funktion f wird ausgehend von mehreren Messpunkten M₁, Mₓ gebildet, wobei ein Messpunkt M₁, Mₓ sich jeweils aus einem Wert der Schließzeitdauer d_{close} und einem Wert der Ansteuerzeitdauer d_{active} zusammensetzt. Aus mehreren Messpunkten M₁, Mₓ, kann beispielsweise mit dem Verfahren der linearen Regression die Funktion f ermittelt werden.

Die d_{active} -Achse und die d_{close} -Achse schneiden sich im Punkt d_{close} = 0 und d_{active} = 0. Die Funktion f schneidet die d_{active} -Achse bei der kleinsten Ansteuerzeitdauer d_{active,min}, wobei bei der kleinsten Ansteuerzeitdauer d_{active,min} die Düsennadel 14 üblicherweise noch bzw. schon öffnet und zu einer Einspritzung führt. Die Funktion f schneidet die d_{close} -Achse in dem d_{close} - Achsenabschnitt d_{close,0}. Die lineare Form der Funktion f kann gemäß der Formel 1 dargestellt werden, wobei α einem festlegbaren Faktor entspricht. $f \left({d}_{active}\right) = α ⋅ \left({d}_{active}-{d}_{active , min}\right)$

Die lineare Form der Funktion f kann ebenso in der Form gemäß der Formel 2 dargestellt werden, wobei m die Geradensteigung und d_{close,0} den d_{close} - Achsenabschnitt bezeichnet. $f \left({d}_{active}\right) = m ⋅ {d}_{active} + {d}_{close , 0}$

Alternativ zu der Schließzeitdauer d_{close} kann die erste Schließverzugszeitdauer d_{c1} auf die Ansteuerzeitdauer d_{active} bzw. die Ansteuerzeitdauer d_{active} auf die erste Schließverzugszeitdauer d_{c1} gemäß einer weiteren Funktion abgebildet und entsprechend verwendet werden. Alternativ zu der in der Figur 5 gezeigten linearen Funktion f können auch andere Funktionen beispielsweise höherer Ordnung und/oder abschnittweise Definition zur Abbildung zwischen der Ansteuerzeitdauer d_{active} und der Schließzeitdauer d_{close} bzw. der ersten Schließverzugszeitdauer d_{c1} dienen.

Die Ermittlung des Öffnungszeitpunkts t4 der Düsennadel 14 wird im Folgenden unter Bezugnahme auf die Figuren 3 und 4 erläutert. Es wird angenommen, dass sich die Düsennadel 14 mit einer weitgehend konstanten Geschwindigkeit vₒₚₑₙ öffnet und sich mit einer weitgehend konstanten Geschwindigkeit v_{close} schließt. Die Geschwindigkeiten vₒₚₑₙ und v_{close} schwanken geringfügig in Abhängigkeit von dem Raildruck Pᵣₐᵢₗ und in Abhängigkeit von dem Exemplar des Injektors. Wird ein konstanter Raildruck Pᵣₐᵢₗ angenommen, so besteht ein nahezu linearer Zusammenhang zwischen der Schließzeitdauer d_{close} und der Öffnungszeitdauer dₒₚₑₙ gemäß der Formel 3. Damit kann eine Gleichung gemäß der Formel 4 aufgestellt werden, wobei ß einen entsprechenden Faktor darstellt. ${d}_{open} ∼ {d}_{close}$ ${d}_{open} = β ⋅ {d}_{close}$

Gemäß der Figur 3 ergibt sich aus der Formel 4 der Zusammenhang nach der Formel 5. ${d}_{o 1} = {d}_{active} + {d}_{c 2} - β ⋅ {d}_{close}$

Nimmt man nun den Fall d_{close} → 0 an, so ergibt sich der Zusammenhang nach der Formel 6, wobei ein Offset d_{off} hinzugefügt ist. Der Offset d_{off} ist ein konstanter Wert, der die Wirkung der Verringerung der Öffnungsgeschwindigkeit vₒₚₑₙ und der Erhöhung der Schließgeschwindigkeit v_{close} bei kurzen Einspritzungen bei einer kurzen Schließzeitdauer d_{close} und einer kurzen Öffnungszeitdauer dₒₚₑₙ, bezüglich der Funktion f kompensiert. Alternativ ist es ebenso möglich, den Offset d_{off} zu 0 zu setzen. ${d}_{o 1} = t 4 - t 0 = {d}_{active , min} + {d}_{c 2} \left({d}_{active , min}\right) + {d}_{off}$

Nach der Formel 6 ergibt sich die Öffnungsverzugszeitdauer dₒ₁ Düsennadel 14 aus der additiven Verknüpfung der kleinsten Ansteuerzeitdauer d_{active,min}, der zweiten Schließverzugszeitdauer d_{c2}(d_{active,min}) und gegebenenfalls dem Offset d_{off}. Damit wird die Öffnungsverzugszeitdauer dₒ₁ in Abhängigkeit von der kleinsten Ansteuerzeitdauer d_{active,min} ermittelt. Gemäß der Figur 3 und der Formel 6 beginnt die Öffnungsverzugszeitdauer dₒ₁ zu dem Ansteuerstartzeitpunkt t0 und endet mit dem Öffnungszeitpunkt t4 der Düsennadel 14.

Alternativ kann in dem Diagramm gemäß Figur 5 an Stelle der Ansteuerdauer d_{active} die Summe aus der Ansteuerdauer d_{active} und der Schließverzugszeitdauer d_{c2} aufgetragen werden. Die Funktion f für die Schließzeitdauer d_{close} wird dann alternativ gemäß Formel 7 ermittelt und für die Öffnungsverzugszeitdauer dₒ₁ gilt dann Formel 8. Ist die Schließverzugszeitdauer d_{c2} nicht bekannt, so kann mit einem angenommenen Ersatzwert gerechnet werden. Es werden die Wertepaare M₁, Mₓ ermittelt, die jeweils einen Wert einer [d_{active}+d_{c2}]-Achse einem Wert der d_{close}-Achse zuordnen. Die Wertepaare M₁, Mₓ setzen sich zum Einen aus der Summe der Ansteuerdauer d_{active} und der zweiten Schließverzugszeitdauer d_{c2} und zum Anderen aus der Schließzeitdauer d_{close} oder alternativ der ersten Schließverzugszeitdauer d_{c1} zusammen. Mittels linearer Regression wird aus den vorstehenden Wertepaaren M₁, Mₓ die Funktion f ermittelt. Eine kleinste Summe [d_{active}+d_{c2}]ₘᵢₙ- wird analog zu der kleinsten Ansteuerzeitdauer d_{active,min} ermittelt und ergibt sich aus dem Schnitt der alternativ ermittelten Funktion f mit der [d_{active}+d_{c2}]-Achse. ${d}_{close} = f \left({d}_{active}+{d}_{c 2}\right) = γ ⋅ \left({d}_{active}+{d}_{c 2}-{\left[{d}_{active}+{d}_{c 2}\right]}_{min}\right)$ ${d}_{o 1} = {\left[{d}_{active}+{d}_{c 2}\right]}_{min} + {d}_{off}$

Mit dem ermittelten Öffnungszeitpunkt t4 der Düsennadel 14 bzw. der Öffnungsverzugszeitdauer dₒ₁ gemäß den Formeln 6 bzw. 8 lässt sich pro Öffnungszyklus die Öffnungszeitdauer dₒₚₑₙ der Düsennadel 14 und damit die Gesamtzeitdauer dₒₚₑₙ + d_{close} ermitteln, während der die Düsennadel 14 geöffnet ist.

Des Weiteren gilt der Zusammenhang nach der Formel 9. $\frac{{d d}_{close}}{{d d}_{active}} = - \frac{{v}_{open}}{{v}_{close}}$

Figur 6 zeigt ein schematisches Ablaufdiagramm 50 mit den Blöcken 52 und 54. Der Block 52 ist mit dem nächstfolgenden Block 54 mit einem Pfeil 55 verbunden. Von dem Block 54 führt eine optionale Verbindung gemäß dem Pfeil 56 zu dem Block 52. In dem Block 52 werden Messpunkte M₁, Mₓ gesammelt. Ist eine genügende Anzahl an Messpunkten M₁, Mₓ vorhanden, so wird im Block 54 die Funktion f ermittelt. Die Funktion f liegt nach der Ausführung des Blocks 54 beispielsweise in einer Formel gemäß den Formeln 6 oder 8 vor. Gemäß dem Pfeil 56 können weitere Messpunkte M₁, Mₓ im Block 52 ermittelt werden, um die Funktion f erneut zu ermitteln oder die Funktion f zu aktualisieren.

Figur 7 zeigt ein schematisches Blockdiagramm 60 mit dem Block 62. Dem Block 62 werden die Ansteuerzeitdauer d_{active} sowie die Schließzeitdauer d_{close} der Düsennadel 14 bzw. die erste Schließverzugszeitdauer d_{c1} nach deren Ermittlung zugeführt. Optional kann dem Block 62 noch zusätzlich die Schließverzugszeitdauer d_{c2} oder die Schließverzugszeitdauer d_{c2}(d_{active,min}) zugeführt werden. Der Block 62 ermittelt die Öffnungsverzugszeitdauer dₒ₁ in Abhängigkeit von den zugeführten Signalen / Werten. Alternativ zu der Zuführung der gezeigten Signale / Werte kann dem Block 62 beispielsweise die Funktion f oder ein ermittelbarer Zeitpunkt t0 bis t12 zugeführt werden. Das Ablaufdiagramm 50 kann Teil des Blocks 62 sein.

Die vorstehend beschriebenen Verfahren können als Computerprogramm für ein digitales Rechengerät dargestellt werden. Das digitale Rechengerät ist dazu geeignet, die vorstehend beschriebenen Verfahren als Computerprogramm ausführen. Die Brennkraftmaschine, insbesondere für ein Kraftfahrzeug, umfasst ein Steuergerät, welches das digitale Rechengerät insbesondere einen Mikroprozessor umfasst. Das Steuergerät umfasst ein Speichermedium, auf dem das Computerprogramm abgespeichert ist.

## Patentansprüche

1. Verfahren zum Betreiben einer Kraftstoffeinspritzanlage einer Brennkraftmaschine, wobei die Kraftstoffeinspritzanlage einen Injektor zur Zumessung von Kraftstoff in einen Brennraum der Brennkraftmaschine aufweist, wobei der Injektor einen Aktor, ein Schaltventil (12) und eine Düsennadel (14) aufweist, wobei bei dem Verfahren dem Aktor eine Spannung (U) oder ein Strom (I) während einer Ansteuerzeitdauer (d_{active}) zugeführt wird, wobei das Schaltventil (12) von dem Aktor in eine Hubbewegung versetzt wird, und wobei durch die Hubbewegung des Schaltventils (12) der Injektor mittels der Düsennadel (14) geöffnet und geschlossen wird, **dadurch gekennzeichnet, dass** eine weitere Zeitdauer (d_{close}, d_{c1}) ermittelt wird, wobei die weitere Zeitdauer (d_{close}, d_{c1}) mit dem Schließzeitpunkt (t12) der Düsennadel (14) endet, dass eine Funktion (f) ermittelt wird, die die Ansteuerzeitdauer (d_{active}) mit der weiteren Zeitdauer (d_{close}, d_{c1}) verknüpft, dass mittels der Funktion (f) eine kleinste Ansteuerzeitdauer (d_{active,min}), zu der die Düsennadel (14) noch öffnet und zu einer Einspritzung führt, ermittelt wird, und dass eine Öffnungsverzugszeitdauer (dₒ₁) der Düsennadel (14) in Abhängigkeit von der kleinsten Ansteuerzeitdauer (d_{active,min}) ermittelt wird.

2. Verfahren nach Anspruch 1, wobei die weitere Zeitdauer eine Schließzeitdauer (d_{close}) der Düsennadel (14) ist, die bei einem Schließzeitpunkt (t10) des Schaltventils (12) beginnt.

3. Verfahren nach Anspruch 1, wobei die weitere Zeitdauer eine erste Schließverzugszeitdauer (d_{c1}) ist, die bei einem Ansteuerendzeitpunkt (t7) der Ansteuerung des Aktors (10) beginnt.

4. Verfahren nach Anspruch 3, wobei zur Ermittlung der Öffnungsverzugszeitdauer (dₒ₁) der Düsennadel (14) die kleinste Ansteuerzeitdauer (d_{active,min}) additiv mit einer zweiten Schließverzugszeitdauer (d_{c2}) verknüpft wird, wobei die zweite Schließverzugszeitdauer (d_{c2}) zu dem Ansteuerendzeitpunkt (t7) der Ansteuerung des Aktors (10) beginnt und zu dem Schließzeitpunkt (t10) des Schaltventils (12) endet.

5. Verfahren nach dem Anspruch 4, wobei die zweite Schließverzugszeitdauer (d_{c2}) in Abhängigkeit von der kleinsten Ansteuerzeitdauer (d_{active,min}) ermittelt wird.

6. Verfahren nach einem der vorstehenden Ansprüche, wobei zur Ermittlung der Öffnungsverzugszeitdauer (dₒ₁) der Düsennadel (14) die kleinste Ansteuerzeitdauer (d_{active,min}) und die zweite Schließverzugszeitdauer (d_{c2}) additiv verknüpft werden.

7. Verfahren nach einem der vorstehenden Ansprüche, wobei Wertepaare (M₁, Mₓ) aus der Ansteuerzeitdauer (d_{active}) und der Schließzeitdauer (d_{close}) oder der Schließverzugszeitdauer (d_{c1}) ermittelt werden, und dass die Funktion (f) vorzugsweise mittels linearer Regression aus den ermittelten Wertepaaren (M₁, Mₓ) ermittelt wird.

8. Verfahren nach einem der vorstehenden Ansprüche, wobei die kleinste Ansteuerzeitdauer (d_{active,min}) derart aus der Funktion (f) ermittelt wird, dass sich für einen Funktionswert der Funktion (f) gleich Null die kleinste Ansteuerzeitdauer (d_{active,min}) ergibt.

9. Verfahren nach einem der Ansprüche 1 bis 6, wobei Wertepaare (M₁, Mₓ) zum Einen aus der Summe der Ansteuerdauer (d_{active}) und der zweiten Schließverzugszeitdauer (d_{c2}) und zum Anderen aus der Schließzeitdauer (d_{close}) oder der ersten Schließverzugszeitdauer (d_{c1}) ermittelt werden, und wobei eine Funktion (f) vorzugweise mittels linearer Regression aus den Wertepaaren (M₁, Mₓ) ermittelt wird.

10. Verfahren nach einem der Ansprüche 1 bis 6 oder 9, wobei eine kleinste Summe ([d_{active}+d_{c2}]ₘᵢₙ) derart aus der Funktion (f) ermittelt wird, dass sich für einen Funktionswert der Funktion (f) gleich Null die kleinste Summe ([d_{active}+d_{c2}]ₘᵢₙ) ergibt.

11. Computerprogramm für ein digitales Rechengerät, das dazu eingerichtet ist, das Verfahren nach einem der vorstehenden Ansprüche auszuführen.

12. Steuergerät für eine Brennkraftmaschine, insbesondere für ein Kraftfahrzeug, das eingerichtet ist, alle Schritte des Verfahren nach einem der vorstehenden Ansprüche auszuführen.

13. Speichermedium für ein Steuergerät einer Brennkraftmaschine insbesondere eines Kraftfahrzeugs nach Anspruch 12 auf dem das Computerprogramm nach Anspruch 11 abgespeichert ist.

## Claims

1. Method for operating a fuel injection system of an internal combustion engine, wherein the fuel injection system has an injector for metering fuel into a combustion chamber of the internal combustion engine, wherein the injector has an actuator, a switching valve (12) and a nozzle needle (14), wherein in the method a voltage (U) or a current (I) is fed to the actuator during an actuation time period (d_{active}), wherein the switching valve (12) is made to undergo a reciprocating movement by the actuator, and wherein as a result of the reciprocating movement of the switching valve (12) the injector is opened and closed by means of the nozzle needle (14), **characterized in that** a further time period (d_{close}, d_{c1}) is determined, wherein the further time period (d_{close}, d_{c1}) ends with the closing time (t12) of the nozzle needle (14), **in that** a function (f) is determined which links the actuation time period (d_{active}) to the further time period (d_{close,} d_{c1}), **in that** a minimum actuation time period (d_{active,min}) at which the nozzle needle (14) still opens and brings about an injection is determined by means of the function (f), and **in that** an opening delay time period (dₒ₁) of the nozzle needle (14) is determined as a function of the minimum actuation time period (d_{active,min}).

2. Method according to Claim 1, wherein the further time period is a closing time period (d_{close}) of the nozzle needle (14) which starts at a closing time (t10) of the switching valve (12).

3. Method according to Claim 1, wherein the further time period is a first closing delay time period (d_{c1}) which starts at an actuation end time (t7) of the actuation of the actuator (10).

4. Method according to Claim 3, wherein in order to determine the opening delay time period (dₒ₁) of the nozzle needle (14) the minimum actuation time period (d_{active,min}) is additively linked to a second closing delay time period (d_{c2}), wherein the second closing delay time period (d_{c2}) starts at the actuation end time (t7) of the actuation of the actuator (10) and ends at the closing time (t10) of the switching valve (12).

5. Method according to Claim 4, wherein the second closing delay time period (d_{c2}) is determined as a function of the minimum actuation time period (d_{active,min}).

6. Method according to one of the preceding claims, wherein in order to determine the opening delay time period (dₒ₁) of the nozzle needle (14) the minimum actuation time period (d_{active,min}) and the second closing delay time period (d_{c2}) are additively linked.

7. Method according to one of the preceding claims, wherein value pairs (M₁, Mₓ) are determined from the actuation time period (d_{active}) and the closing time period (d_{close}) or the closing delay time period (d_{c1}), and in that the function (f) is preferably determined by means of linear regression from the determined value pairs (M₁, Mₓ).

8. Method according to one of the preceding claims, wherein the minimum actuation time period (d_{active,min}) is determined from the function (f) in such a way that the minimum actuation time period (d_{active,min}) is obtained for a function value of the function (f) which is equal to zero.

9. Method according to one of Claims 1 to 6, wherein value pairs (M₁, Mₓ) are determined, on the one hand, from the sum of the actuation period (d_{active}) and the second closing delay time period (d_{c2}) and, on the other hand, from the closing time period (d_{close}) or the first closing delay time period (d_{c1}), and wherein a function (f) is preferably determined by means of linear regression from the value pairs (M₁, Mₓ).

10. Method according to one of Claims 1 to 6 or 9, wherein a minimum sum ([d_{active}+d_{c2}]ₘᵢₙ) is determined from the function (f) in such a way that the minimum sum ([d_{active}+d_{c2}]ₘᵢₙ) is obtained for a function value of the function (f) which is equal to zero.

11. Computer program product for a digital computing unit which is configured to execute the method according to one of the preceding claims.

12. Control unit for an internal combustion engine, in particular for a motor vehicle, which is configured to execute all the steps of the method according to one of the preceding claims.

13. Memory medium for a control unit of an internal combustion engine, in particular of a motor vehicle according to Claim 12 on which the computer program according to Claim 11 is stored.

## Revendications

1. Procédé pour faire fonctionner un système d'injection de carburant d'un moteur à combustion interne, le système d'injection de carburant présentant un injecteur pour le dosage de carburant dans une chambre de combustion du moteur à combustion interne, l'injecteur présentant un actionneur, une soupape de commutation (12) et un pointeau de buse (14), l'actionneur étant alimenté selon le procédé en tension (U) ou en courant (I) pendant une durée de commande pilote (d_{active}), la soupape de commutation (12) étant animée d'un mouvement de course par l'actionneur, et du fait du mouvement de course de la soupape de commutation (12), l'injecteur étant ouvert et fermé au moyen du pointeau de buse (14), **caractérisé en ce qu'**une durée supplémentaire (d_{close}, d_{c1}) est déterminée, la durée supplémentaire (d_{close}, d_{c1}) se terminant à l'instant de fermeture (t12) du pointeau de buse (14), **en ce qu'**une fonction (f) qui lie la durée de commande pilote (d_{active}) à la durée supplémentaire (d_{close}, d_{c1}), **en ce qu'**au moyen de la fonction (f), une durée de commande pilote minimale (d_{active,min}) est déterminée, à laquelle le pointeau de buse (14) s'ouvre encore et donne lieu à une injection, et **en ce qu'**une durée de retard d'ouverture (dₒ₁) du pointeau de buse (14) est déterminée en fonction de la durée de commande pilote minimale (d_{active,min}).

2. Procédé selon la revendication 1, dans lequel la durée supplémentaire est une durée de fermeture (d_{close}) du pointeau de buse (14) qui commence à un instant de fermeture (t10) de la soupape de commutation (12).

3. Procédé selon la revendication 1, dans lequel la durée supplémentaire est une première durée de retard de fermeture (d_{c1}) qui commence à un instant de fin de commande pilote (t7) de la commande pilote de l'actionneur (10).

4. Procédé selon la revendication 3, dans lequel, pour déterminer la durée de retard d'ouverture (dₒ₁) du pointeau de buse (14), la durée de commande pilote minimale (d_{active,min}) est liée par addition à une deuxième durée de retard de fermeture (d_{c2}), la deuxième durée de retard de fermeture (d_{c2}) commençant à l'instant de fin de commande pilote (t7) de la commande pilote de l'actionneur (10) et se terminant à l'instant de fermeture (t10) de la soupape de commutation (12).

5. Procédé selon la revendication 4, dans lequel la deuxième durée de retard de fermeture (d_{c2}) est déterminée en fonction de la durée de commande pilote minimale (d_{active,min}).

6. Procédé selon l'une quelconque des revendications précédentes, dans lequel pour la détermination de la durée de retard d'ouverture (dₒ₁) du pointeau de bus (14), la durée de commande pilote minimale (d_{active,min}) et la deuxième durée de retard de fermeture (d_{c2}) sont liées par addition.

7. Procédé selon l'une quelconque des revendications précédentes, dans lequel des paires de valeurs (M₁, Mₓ) de la durée de commande pilote (d_{active}) et de la durée de fermeture (d_{close}) ou de la durée de retard de fermeture (d_{c1}) sont déterminées, et en ce que la fonction (f) est de préférence déterminée au moyen d'une régression linéaire à partir des paires de valeurs déterminées (M₁, Mₓ).

8. Procédé selon l'une quelconque des revendications précédentes, dans lequel la durée de commande pilote minimale (d_{active,min}) est déterminée à partir de la fonction (f) de telle sorte que l'on obtienne pour une valeur de fonction de la fonction (f) égale à 0, la durée de commande pilote minimale (d_{active,min}).

9. Procédé selon l'une quelconque des revendications 1 à 6, dans lequel des paires de valeurs (M₁, Mₓ) sont déterminées d'une part à partir de la somme de la durée de commande pilote (d_{active}) et de la deuxième durée de retard de fermeture (d_{c2}) et d'autre part à partir de la durée de fermeture (d_{close}) ou de la première durée de retard de fermeture (d_{c1}), et dans lequel une fonction (f) est déterminée de préférence au moyen d'une régression linéaire à partir des paires de valeurs (M₁, Mₓ).

10. Procédé selon l'une quelconque des revendications 1 à 6 ou 9, dans lequel une somme minimale ([d_{active}+d_{c2}]ₘᵢₙ) est déterminée à partir de la fonction (f) de telle sorte que l'on obtienne pour une valeur de fonction de la fonction (f) égale à 0, la somme minimale ([d_{active}+d_{c2}]ₘᵢₙ).

11. Programme informatique pour un appareil de calcul numérique, prévu pour mettre en oeuvre le procédé selon l'une quelconque des revendications précédentes.

12. Appareil de commande pour un moteur à combustion interne, en particulier pour un véhicule automobile, qui est prévu pour mettre en oeuvre toutes les étapes du procédé selon l'une quelconque des revendications précédentes.

13. Support de mémoire pour un appareil de commande d'un moteur à combustion interne, en particulier d'un véhicule automobile, selon la revendication 12, sur lequel le programme informatique selon la revendication 11 est mémorisé.
